# EUROPÄISCHE PATENTSCHRIFT

(11) **EP 2 712 964 B1**
(45) Veröffentlichungstag und Bekanntmachung des Hinweises auf die Patenterteilung: **18.11.2015**
(21) Anmeldenummer: 12006722.8
(22) Anmeldetag: 26.09.2012
(51) Int. Cl.: E02D 3/12, E02D 15/04, E02D 5/34

(54) **Vorrichtung und Verfahren zum Einbringen eines Verfüllmaterials**
Device and method for introducing a filling material
Dispositif et procédé d'introduction d'un matériau de remplissage

(43) Veröffentlichungstag der Anmeldung: 02.04.2014
(73) Patentinhaber: Bauer Spezialtiefbau GmbH, 86529 Schrobenhausen (DE)
(72) Erfinder: Wiedenmann, Ulli, 86529 Schrobenhausen (DE)
(74) Vertreter: Wunderlich, Rainer

(56) Entgegenhaltungen:
- DE-B- 1 113 427

## Beschreibung

Die Erfindung betrifft eine Vorrichtung zum Einbringen eines Verfüllmaterials in ein Loch im Boden. Die Vorrichtung umfasst eine kanalartige Verfülleinrichtung, welche in das Loch einbringbar ist und eine obere Einfüllöffnung zum Einfüllen des Verfüllmaterials und eine untere Auslassöffnung zum Auslassen des Verfüllmaterials aufweist.

Des Weiteren betrifft die Erfindung ein Verfahren zum Einbringen eines Verfüllmaterials in ein Loch im Boden, bei welchem eine kanalartige Verfülleinrichtung in das Loch eingebracht wird, das Verfüllmaterial durch eine obere Einfüllöffnung in die Verfülleinrichtung eingefüllt und über eine untere Auslassöffnung in das Loch ausgelassen beziehungsweise eingebracht wird.

Vorrichtungen der genannten Art werden insbesondere zur Herstellung von sogenannten Bohrpfählen, Lamellen, Dichtwänden oder Ähnlichem eingesetzt. Hierbei wird zunächst ein Loch im Boden erstellt, beispielsweise durch Bohren oder Fräsen. Das Loch wird üblicherweise mittels einer Stützflüssigkeit abgestützt. Anschließend wird das Loch von unten her mit einem Verfüllmaterial, beispielsweise Gips, Kies, Sand oder Beton, verfüllt. Die Auslassöffnung wird dabei entsprechend dem steigenden Füllstand nach oben geführt. Die Stützflüssigkeit wird hierbei nach oben verdrängt und üblicherweise gezielt abgeführt.

Zum Verfüllen eines Loches im Boden sind verschiedene Arten von Schüttrohren bekannt. DE 701 932 beschreibt beispielsweise ein ausziehbares Schüttrohr, welches mehrere teleskopartig ineinander gesteckte Rohrteile umfasst, von denen das oberste einen Betonaufnahmetrichter und das unterste eine Rohrmündung aufweist.

Ein Schüttrohr zum Einbringen von Unterwasserbeton ist in DE 1 113 427 beschrieben. Dieses Schüttrohr umfasst einen Fülltrichter und mehrere damit verbundene, abnehmbare Rohrstücke, welche sich jeweils in zwei Schalen zerlegen lassen. Während des Betonierens wird das Schüttrohr nach oben gezogen. Die Schalen des obersten Rohrstückes werden seitlich entfernt, so dass das folgende Rohrstück nachrücken kann.

Eine weitere Vorrichtung und ein Verfahren zum Einbringen einer erhärtenden Masse unter Wasser ist aus der DE 1 928 993 bekannt. Hierbei wird als Schüttrohr ein biegsamer Schlauch oder Schacht verwendet, welcher unter Einwirkung des umgebenden Wasserdrucks zusammengedrückt wird, so dass ein gleichmäßiger Ausfluss der erhärtenden Masse unter Wasser realisiert werden kann. Die Handhabung der Schüttrohre oberhalb des Loches und die dazu benötigten Vorrichtungen sind aufwendig.

Der Erfindung liegt die **Aufgabe** zugrunde, eine Vorrichtung und ein Verfahren zum Einbringen eines Verfüllmaterials in ein Loch im Boden anzugeben, welche eine besonders wirtschaftliche Verfüllung ermöglichen.

Die Aufgabe wird erfindungsgemäß durch eine Vorrichtung mit den Merkmalen des Anspruchs 1 und ein Verfahren mit den Merkmalen des Anspruchs 15 gelöst. Bevorzugte Ausgestaltungen der Erfindung sind in den abhängigen Ansprüchen angegeben.

Die Vorrichtung ist erfindungsgemäß dadurch gekennzeichnet, dass die Verfülleinrichtung einen oberen Einfüllabschnitt und einen darunter angeordneten, flexiblen Schlauchabschnitt aufweist, dass der flexible Schlauchabschnitt beim Verfüllen des Loches mit dem Verfüllmaterial entlang des Einfüllabschnittes nach oben bewegbar ist und dass eine Auftrenneinrichtung vorgesehen ist, mit welcher ein oberer Bereich des flexiblen Schlauchabschnittes bei dessen Bewegung nach oben entlang einer Längsrichtung auftrennbar ist.

Das Verfahren, welches sich insbesondere zum Herstellen eines Gründungs- oder Dichtelements eignet und insbesondere mittels einer erfindungsgemäßen Vorrichtung durchgeführt werden kann, ist dadurch gekennzeichnet, dass ein flexibler Schlauchabschnitt der Verfülleinrichtung beim Verfüllen des Loches entlang eines oberen Einfüllabschnittes nach oben bewegt wird und dass ein oberer Bereich des flexiblen Schlauchabschnittes beim Bewegen nach oben mittels einer Auftrenneinrichtung entlang einer Längsrichtung aufgetrennt wird.

Ein Grundgedanke der Erfindung kann darin gesehen werden, einen flexiblen Schüttschlauch vorzusehen, durch welchen das Verfüllmaterial in einen unteren Bereich des zu verfüllenden Loches geleitet wird. Ein Schlauch weist im Vergleich zu einem starren Rohr ein geringes Gewicht auf und kann günstig hergestellt werden.

Ein weiterer Grundgedanke der Erfindung besteht darin, den Schüttschlauch an seinem oberen Ende aufzutrennen, um auf diese Weise eine Verkürzung des effektiven Schlauchabschnittes, durch welchen das Verfüllmaterial geleitet wird, zu erreichen. Zudem vereinfacht sich die Handhabung beim Herausziehen ganz erheblich.

Damit kann auf aufwändige Konstruktionen, beispielsweise Teleskoprohre oder dergleichen, verzichtet werden. Die vorzugsweise Verwendung eines Einweg-Schüttschlauches erhöht insbesondere bei tiefen Schlitzen oder Bohrungen die Wirtschaftlichkeit des Verfahrens.

Das Auftrennen des Schlauches erfolgt während der Verfüllung des Loches beim Hochziehen des Schlauches, so dass sich die Schlauchlänge unterhalb der Auftrennung kontinuierlich verkürzt. Aufgrund der kontinuierlichen Auftrennung des Schlauches kann der Einfüllabschnitt mit Bezug auf das Loch an einer festen Position installiert sein.

Die Auftrenneinrichtung kann feststehend an dem oberen Einfüllabschnitt der Verfülleinrichtung angeordnet sein. Der flexible Schlauchabschnitt lässt sich vorzugsweise als Ganzes entlang der Auftrenneinrichtung nach oben ziehen und an der feststehenden Position der Auftrenneinrichtung auftrennen. Hinter der Auftrennung liegt der Schlauchabschnitt als aufgetrennter Schlauchabschnitt oder Schlauchrest vor. Der aufgetrennte Schlauchrest kann gezielt von dem Einführabschnitt weggeleitet und beispielsweise recycelt werden.

Durch das Auftrennen der Schlauchwand wird in der Wand ein seitlicher Zugang bereitgestellt, durch welchen das Verfüllmaterial in den Schlauchabschnitt eingebracht werden kann. Der Zugang wandert aufgrund des fortschreitenden Auftrennens entlang des Schlauches, so dass die Länge zwischen Zugang und unterem Schlauchende während der Bewegung des Schlauchabschnittes nach oben fortschreitend verkürzt wird.

Vorzugsweise ist an dem Einführabschnitt der Verfülleinrichtung ein Führungsabschnitt ausgebildet, welcher den Schlauchabschnitt bei dessen Bewegung nach oben führt und insbesondere der Auftrenneinrichtung zuleitet. Der Führungsabschnitt befindet sich vorzugsweise unterhalb der Auftrenneinrichtung und kann insbesondere rohrförmig ausgebildet sein.

Die Auftrennung des Schlauchabschnittes kann grundsätzlich auf beliebige Weise erfolgen, beispielsweise durch ein Aufreißen und/oder Auseinanderziehen des Schlauches entlang seiner Längsachse. In einer bevorzugten Ausführungsform ist die Auftrenneinrichtung als Schneideinrichtung mit einer Schneidkante ausgebildet.

Ein zuverlässiges Auftrennen des flexiblen Schlauchabschnittes bei dessen Bewegung nach oben kann dadurch erreicht werden, dass die Schneidkante der Schneideinrichtung nach unten in Richtung eines unteren Bereiches der Verfülleinrichtung ausgerichtet ist. Vorzugsweise erstreckt sich die Schneidkante parallel zu einer Längsachse der Verfülleinrichtung und ist zustellbar.

Zum Einfüllen des Verfüllmaterials ist es bevorzugt, dass der Einfüllabschnitt einen Einfülltrichter aufweist. Die Auftrenneinrichtung zum Auftrennen des flexiblen Schlauchabschnittes ist vorzugsweise unterhalb des Einfülltrichters angeordnet. Die Auftrenneinrichtung unterhalb des Einfülltrichters ermöglicht es, den flexiblen Schlauchabschnitt unterhalb des Einfülltrichters zu öffnen beziehungsweise aufzutrennen und gezielt an dem vorzugsweise fest installierten Einfülltrichter vorbeizuleiten. Oberhalb der Auftrenneinrichtung kann ein Ableitabschnitt ausgebildet sein, welcher den Schlauchabschnitt von dem Einführtrichter weg oder an diesem vorbeileitet.

Nach der Erfindung ist insbesondere vorgesehen, dass der flexible Schlauchabschnitt entlang des Einfüllabschnittes verschiebbar geführt ist. Der Einfüllabschnitt umfasst hierzu vorzugsweise einen Führungsabschnitt, entlang welchem der flexible Schlauchabschnitt, insbesondere entlang seiner Längsachse, verschiebbar geführt ist. Der Führungsabschnitt kann ein rohrförmiges Teil umfassen, welches in den flexiblen Schlauchabschnitt hineinragt und an welchem der flexible Schlauchabschnitt entlanggleitet. Der Einfüllabschnitt ist vorzugsweise fest oberhalb des zu verfüllenden Loches installiert.

Vorzugsweise weist die Verfülleinrichtung unterhalb des flexiblen Schlauchabschnittes einen insbesondere starren Rohrabschnitt auf, an welchem die Auslassöffnung ausgebildet ist. Der an dem unteren Ende des Einweg-Schüttschlauches befestigte Rohrabschnitt ist vorzugsweise wiederverwendbar und ist hierzu vorzugsweise lösbar mit dem Schlauchabschnitt verbunden. Das wiederverwendbare Mündungsteil mit Auslassöffnung erhöht die Wirtschaftlichkeit der Vorrichtung und des Verfahrens. Der Rohrabschnitt ist vorzugsweise so dimensioniert, dass er sich aufgrund seines Gewichtes automatisch vertikal ausrichtet, so dass eine definierte Ausrichtung der Auslassöffnung gewährleistet werden kann.

Für einen gleichmäßigen Materialaustritt aus der Verfülleinrichtung ist es vorteilhaft, wenn die Verfülleinrichtung ständig um einen bestimmten Betrag in den bereits verfüllten Abschnitt des Loches hineinragt. Um dies zu gewährleisten, kann an einem unteren Bereich der Verfülleinrichtung ein Schwimmkörper befestigt sein, welcher ausgebildet ist, den unteren Bereich der Verfülleinrichtung in Abhängigkeit eines Verfüllgrades des Loches im Loch anzuheben. Besonders bevorzugt ist es hierbei, dass der Schwimmkörper an dem unteren, insbesondere starren Rohrabschnitt der Verfülleinrichtung befestigt ist. Hierdurch kann eine vertikale Ausrichtung des Rohrabschnittes unterstützt und zuverlässig ein gleichmäßiger Austritt des Verfüllmaterials aus der Verfülleinrichtung erreicht werden.

Zusätzlich oder alternativ zu dem Schwimmkörper kann ein Zugseil zum Anheben des flexiblen Schlauchabschnittes vorgesehen sein. Das Zugseil ist vorzugsweise an einem unteren Bereich der Verfülleinrichtung, insbesondere an einem unteren Ende des flexiblen Schlauches und/oder an dem unteren starren Rohrabschnitt unterhalb des Schlauches, befestigt.

Vorzugsweise ist zum Ziehen und/oder Aufnehmen des Zugseils eine Winde vorgesehen. Das Zugseil verläuft außerhalb oder innerhalb des flexiblen Schlauchabschnittes der Verfülleinrichtung und ist oberhalb der Auftrenneinrichtung aus dem Schlauch herausgeführt. Die Winde befindet sich vorzugsweise seitlich neben der Verfülleinrichtung beziehungsweise neben dem zu verfüllenden Loch.

Erfindungsgemäß ist es des Weiteren bevorzugt, dass eine Messeinreichung zur Bestimmung einer Tiefe eines Befestigungspunktes des Zugseils an der Verfülleinrichtung vorgesehen ist. Die Tiefenmessung ermöglicht eine gezielte Nachführung des Schüttschlauches.

Für eine Platz sparende Lagerung des aufgetrennten, flexiblen Schlauchabschnittes ist vorzugsweise eine Einrichtung zum Aufrollen des aufgetrennten, flexiblen Schlauchabschnittes vorgesehen. Die Aufrolleinrichtung befindet sich vorzugsweise seitlich neben dem zu verfüllenden Bodenloch und kann insbesondere eine Winde oder Rolle umfassen.

Wandstärke und Material des flexiblen Schlauchabschnittes sind vorzugsweise so gewählt, dass der Schlauchabschnitt nach seiner Auftrennung weitgehend flach auf die Winde oder Rolle aufgerollt werden kann. Die Schlauch- beziehungsweise Folienreste lassen sich auf diese Weise einfach lagern.

Der flexible Schlauchabschnitt umfasst vorzugsweise einen Kunststoff- und/oder Textilschlauch. Die Wandstärke des Schlauchabschnittes kann aufgrund der nur einmaligen Verwendung relativ dünn gewählt werden, so dass der Schlauchabschnitt auch als Folienschlauch bezeichnet werden kann. Dies ermöglicht ein Aufwickeln der aufgetrennten Schlauchreste auf die Winde oder Rolle.

Insbesondere im Hinblick auf die Verwendung in einem flüssigkeitsgefüllten Loch, beispielsweise einem mit einer Stützflüssigkeit gefüllten Bohrloch, ist es bevorzugt, dass die Verfülleinrichtung, insbesondere der Schlauchabschnitt, fluiddicht ausgebildet ist. Die Fluiddichtigkeit ist dabei insbesondere derart gestaltet, dass möglichst keine Flüssigkeit aus dem Loch in die Verfülleinrichtung gelangen kann.

Die Auftrennung kann dadurch erleichtert werden, dass der flexible Schlauchabschnitt der Verfülleinrichtung zum Auftrennen entlang seiner Längsachse eine definierte Materialschwächung aufweist. Die definierte Materialschwächung kann insbesondere eine Materialverdünnung oder eine Perforation des Schlauchabschnittes sein.

Die Erfindung wird nachfolgend anhand einer bevorzugten Ausführungsform, welche in der beiliegenden Figur schematisch dargestellt ist, weiter beschrieben. Es zeigt:
- Fig. 1: eine Querschnittsansicht einer erfindungsgemäßen Vorrichtung zum Einbringen eines Verfüllmaterials in ein Loch im Boden.

Die Vorrichtung 10 umfasst eine kanalartige Verfülleinrichtung 12 zum Einbringen eines Verfüllmaterials 8 in ein Loch 6 im Boden 2. Die kanalartige Verfülleinrichtung 12 wird hierzu in das Loch 6 eingeführt und erstreckt sich in diesem im Wesentlichen vertikal.

Die Verfülleinrichtung 12 umfasst an ihrem oberen Ende einen im Wesentlichen formstabilen oder starren Einfüllabschnitt 20 zum Einfüllen des Verfüllmaterials 8. Der Einfüllabschnitt 20 ist hierzu mit einem Einfülltrichter 24 versehen, welcher eine trichterförmige Einfüllöffnung 22 aufweist. Unterhalb des Einfülltrichters 24 ist ein, beispielsweise rohrförmig gestalteter Führungsabschnitt 26 ausgebildet, an welchem ein Schlauchabschnitt 30 verschiebbar gelagert ist. Der Führungsabschnitt 26 ragt hierzu in der dargestellten Ausführungsform in den Schlauchabschnitt 30 hinein, um das in den Einfülltrichter 24 eingefüllte Verfüllmaterial 8 in den Schlauchabschnitt 30 weiterzuleiten. Mit anderen Worten ist der flexible Schlauchabschnitt 30 an einer Außenseite des Führungsabschnitts 26 linear verschiebbar geführt.

Unterhalb des Einfülltrichters 24, im Bereich oder oberhalb des Führungsabschnitts 26, ist eine Auftrenneinrichtung 50 ausgebildet, welche nach außen von dem Führungsabschnitt 26 absteht und eine nach unten ausgerichtete Schneidkante 52 zum Auftrennen des Schlauchabschnitts 30 umfasst. Die Schneidkante 52 erstreckt sich quer zu einer Längsachse des Führungsabschnitts 26 beziehungsweise des Schlauchabschnitts 30.

Der Schlauchabschnitt 30 erstreckt sich innerhalb des zu verfüllenden Loches etwa vertikal. Unterhalb des Schlauchabschnitts 30 ist an dem Schlauchabschnitt 30 ein Rohrabschnitt 40 befestigt. Der formstabile oder starre, untere Rohrabschnitt 40 taucht in den bereits verfüllten Bereich des Loches 6 ein und umfasst eine Auslassöffnung 42 zum Auslassen des Verfüllmaterials 8 aus der Verfülleinrichtung 12 beziehungsweise Einleiten in das Loch 6. An dem Rohrabschnitt 40 ist außen ein Schwimmkörper 44 befestigt, welcher dazu eingerichtet ist, auf dem sich in dem Loch 6 befindenden Verfüllmaterial 8 zu schwimmen und den Rohrabschnitt 40 mit steigendem Verfüllgrad des Loches 6 anzuheben. Durch das Anheben des Rohrabschnittes 40 hebt sich mit diesem auch der Schlauchabschnitt 30 an und wird entlang des Führungsabschnittes 26 geführt.

Durch die Schneideinrichtung 50 wird der Schlauchabschnitt 30 unterhalb des Einfülltrichters 24 entlang seiner Längsachse aufgetrennt. Hierdurch kann der Schlauchabschnitt 30 aufgebogen und von dem Einfüllabschnitt 20, insbesondere dem Einfülltrichter 24, weggeleitet werden. In dem dargestellten Ausführungsbeispiel wird der aufgetrennte Schlauchabschnitt 30, welcher auch als aufgetrennte Schlauch- beziehungsweise Folienreste 32 bezeichnet werden kann, in einen seitlichen Bereich geführt und auf eine Einrichtung 70 aufgerollt. Die Einrichtung 70 zum Aufnehmen der Schlauchreste 32 kann insbesondere eine Rolle oder Winde aufweisen, auf welche die Schlauchreste 32 aufgerollt werden können.

Die Einrichtung 70 kann insbesondere auch zum Ziehen des Schlauchabschnittes 30 eingesetzt werden. Durch Ziehen an den Schlauchresten 32 wird eine Zugkraft auf den Schlauchabschnitt 30 ausgeübt, welche den Schlauchabschnitt 30 entlang des Führungsabschnittes 26 und der Auftrenneinrichtung 50 hochzieht.

Außerdem kann ein Zugseil 60 vorgesehen sein, um den Schlauchabschnitt 30 und/oder den Rohrabschnitt 40 anzuheben. Das Zugseil 60 ist in der dargestellten Ausführungsform an dem unteren Rohrabschnitt 40 befestigt und verläuft durch das Innere des Schlauchabschnittes 30. Oberhalb der Auftrenneinrichtung 50 ist das Zugseil 60 aus dem Schlauchabschnitt 30 heraus- und zu einer Winde 62 geführt. Diese zieht das Zugseil 60 nach oben und wickelt es auf. Die Winde 62 umfasst eine Messeinrichtung 64 für eine Tiefenmessung. Mittels der Messeinrichtung 64 kann die Lage des unteren Rohrabschnittes 40 und/oder der Auslassöffnung 42 der Verfülleinrichtung 12 bestimmt werden.

Die kanalartige Verfülleinrichtung 12 ist an einer Halteeinrichtung 80 oberhalb des Loches 6 gehalten. Die Halteeinrichtung 80, welche sich an einer Bodenoberfläche 4 abstützt, trägt die Verfülleinrichtung 12 und hält den Verfüllabschnitt 12 in einer festen, definierten Position. Die Einrichtung 70 zum Aufwickeln und/oder Ziehen des Schlauchabschnittes 30 sowie die Winde 62 für das Zugseil können an der Bodenoberfläche 4 installiert sein.

Zum Verfüllen eines Loches, beispielsweise eines Bohrloches oder eines Frässchlitzes, im Boden wird die Verfülleinrichtung 12 im Loch installiert und Verfüllmaterial 8 in die Einfüllöffnung 22 eingefüllt. Der untere Rohrabschnitt 40 wird an einer Grenzfläche zwischen dem Verfüllmaterial im Loch und der gegebenenfall darüberliegenden Stützflüssigkeit gehalten, so dass die Auslass- beziehungsweise Einfüllöffnung 42 unterhalb der Grenzfläche liegt. Während des Verfüllens wird der flexible Schlauchabschnitt 30 nach oben gezogen, an der Auftrenneinrichtung 50 unterhalb des Einfülltrichters 24 aufgetrennt und an dem Einfülltrichter 24 vorbeigeführt. Die aufgetrennten Schlauchreste 32 werden auf eine Rolle aufgewickelt.

Insgesamt kann durch die Verwendung eines Einwegschlauches, insbesondere bei besonders tiefen Schlitzen oder Bohrungen, eine sehr wirtschaftliche Verfüllung eines Loches im Boden erreicht werden. Einwegschläuche, insbesondere aus Kunststoff, lassen sich günstig herstellen, sind im Vergleich zu üblichen Rohren leicht und lassen sich ohne großen Aufwand handhaben. Zudem kann durch die Auftrennung des Schlauches auf komplizierte Teleskopmechanismen oder andere Rohrverkürzungen verzichtet werden.

## Patentansprüche

1. Vorrichtung zum Einbringen eines Verfüllmaterials (8) in ein Loch (6) im Boden (2),
mit einer kanalartigen Verfülleinrichtung (12), welche in das Loch (6) einbringbar ist und eine obere Einfüllöffnung (22) zum Einfüllen des Verfüllmaterials (8) und eine untere Auslassöffnung (42) zum Auslassen des Verfüllmaterials (8) aufweist,
**dadurch gekennzeichnet,**
**dass** die Verfülleinrichtung (12) einen oberen Einfüllabschnitt (20) und einen darunter angeordneten, flexiblen Schlauchabschnitt (30) aufweist,
**dass** der flexible Schlauchabschnitt (30) beim Verfüllen des Loches (6) mit dem Verfüllmaterial (8) entlang des Einfüllabschnittes (20) nach oben bewegbar ist und
**dass** eine Auftrenneinrichtung (50) vorgesehen ist, mit welcher ein oberer Bereich des flexiblen Schlauchabschnittes (30) bei dessen Bewegung nach oben entlang einer Längsrichtung auftrennbar ist.

2. Vorrichtung nach Anspruch 1,
**dadurch gekennzeichnet,**
**dass** die Auftrenneinrichtung (50) als Schneideinrichtung mit einer Schneidkante (52) ausgebildet ist.

3. Vorrichtung nach Anspruch 2,
**dadurch gekennzeichnet,**
**dass** die Schneidkante (52) der Schneideinrichtung nach unten, in Richtung eines unteren Bereiches der Verfülleinrichtung (12) ausgerichtet ist.

4. Vorrichtung nach einem der Ansprüche 1 bis 3,
**dadurch gekennzeichnet,**
**dass** der Einfüllabschnitt (20) einen Einfülltrichter (24) aufweist und dass die Auftrenneinrichtung (50) unterhalb des Einfülltrichters (24) angeordnet ist.

5. Vorrichtung nach einem der Ansprüche 1 bis 4,
**dadurch gekennzeichnet,**
**dass** der Einfüllabschnitt (20) einen Führungsabschnitt (26) aufweist, entlang welchem der flexible Schlauchabschnitt (30) verschiebbar geführt ist.

6. Vorrichtung nach einem der Ansprüche 1 bis 5,
**dadurch gekennzeichnet,**
**dass** die Verfülleinrichtung (12) unterhalb des flexiblen Schlauchabschnittes (30) einen Rohrabschnitt (40) aufweist, an welchem die Auslassöffnung (42) ausgebildet ist.

7. Vorrichtung nach einem der Ansprüche 1 bis 6,
**dadurch gekennzeichnet,**
**dass** an einem unteren Bereich der Verfülleinrichtung (12) ein Schwimmkörper (44) befestigt ist, welcher ausgebildet ist, den unteren Bereich der Verfülleinrichtung (12) in Abhängigkeit eines Verfüllgrades des Loches (6) im Loch (6) anzuheben.

8. Vorrichtung nach einem der Ansprüche 1 bis 7,
**dadurch gekennzeichnet,**
**dass** ein Zugseil (60) zum Anheben des flexiblen Schlauchabschnittes (30) vorgesehen ist.

9. Vorrichtung nach Anspruch 8,
**dadurch gekennzeichnet,**
**dass** eine Winde (62) zum Ziehen und/oder Aufnehmen des Zugseils (60) vorgesehen ist.

10. Vorrichtung nach Anspruch 8 oder 9,
**dadurch gekennzeichnet,**
**dass** eine Messeinreichung (64) zur Bestimmung einer Tiefe eines Befestigungspunktes des Zugseils (60) an der Verfülleinrichtung (12) vorgesehen ist.

11. Vorrichtung nach einem der Ansprüche 1 bis 10,
**dadurch gekennzeichnet,**
**dass** eine Einrichtung (70) zum Aufrollen des aufgetrennten, flexiblen Schlauchabschnittes (30) vorgesehen ist.

12. Vorrichtung nach einem der Ansprüche 1 bis 11,
**dadurch gekennzeichnet,**
**dass** der flexible Schlauchabschnitt (30) einen Kunststoff- und/oder Textilschlauch umfasst.

13. Vorrichtung nach einem der Ansprüche 1 bis 12,
**dadurch gekennzeichnet,**
**dass** die Verfülleinrichtung (12) zur Verwendung in einem flüssigkeitsgefüllten Loch (6) fluiddicht ausgebildet ist.

14. Vorrichtung nach einem der Ansprüche 1 bis 13,
**dadurch gekennzeichnet,**
**dass** der flexible Schlauchabschnitt (30) der Verfülleinrichtung (12) zum Auftrennen entlang seiner Längsachse eine definierte Materialschwächung aufweist

15. Verfahren zum Einbringen eines Verfüllmaterials (8) in ein Loch (6) im Boden (2), insbesondere zum Herstellen eines Gründungs- oder Dichtelements, insbesondere mittels einer Vorrichtung (10) nach einem der Ansprüche 1 bis 14, wobei eine kanalartige Verfülleinrichtung (12) in das Loch (6) eingebracht wird, das Verfüllmaterial (8) durch eine obere Einfüllöffnung (22) in die Verfülleinrichtung (12) eingefüllt und über eine untere Auslassöffnung (42) in das Loch (6) ausgelassen wird,
**dadurch gekennzeichnet,**
**dass** ein flexibler Schlauchabschnitt (30) der Verfülleinrichtung (12) beim Verfüllen des Loches (6) entlang eines oberen Einfüllabschnittes (20) nach oben bewegt wird und
**dass** ein oberer Bereich des flexiblen Schlauchabschnittes (30) beim Bewegen nach oben mittels einer Auftrenneinrichtung (50) entlang einer Längsrichtung aufgetrennt wird.

## Claims

1. Device for introducing a filling material (8) into a hole (6) in the ground (2),
with a channel-like filling means (12) which can be introduced into the hole (6) and has an upper feed opening (22) for feeding in the filling material (8) and a lower discharge opening (42) for discharging the filling material (8), **characterized in that**
the filling means (12) has an upper feed section (20) and a flexible hose section (30) arranged below,
**in that** during the filling of the hole (6) with the filling material (8) the flexible hose section (30) can be moved upwards along the feed section (20) and
**in that** a severing means (50) is provided, with which an upper area of the flexible hose section (30) can be severed along a longitudinal direction during its upward movement.

2. Device according to claim 1,
**characterized in that**
the severing means (50) is designed as a cutting means with a cutting edge (52).

3. Device according to claim 2,
**characterized in that**
the cutting edge (52) of the cutting means is directed downwards in the direction of a lower area of the filling means (12).

4. Device according to any one of claims 1 to 3,
**characterized in that**
the feed section (20) has a feed hopper (24) and
**in that** the severing means (50) is arranged below the feed hopper (24).

5. Device according to any one of claims 1 to 4,
**characterized in that**
the feed section (20) has a guide section (26), along which the flexible hose section (30) is guided in a displaceable manner.

6. Device according to any one of claims 1 to 5,
**characterized in that**
below the flexible hose section (30) the filling means (12) has a pipe section (40), on which the discharge opening (42) is designed.

7. Device according to any one of claims 1 to 6,
**characterized in that**
in a lower area of the filling means (12) a floating body (44) is fixed, which is designed to raise the lower area of the filling means (12) in the hole (6) as a function of a filling degree of the hole (6).

8. Device according to any one of claims 1 to 7,
**characterized in that**
a pull rope (60) for raising the flexible hose section (30) is provided.

9. Device according to claim 8,
**characterized in that**
a winch (62) for pulling and/or receiving the pull rope (60) is provided.

10. Device according to claim 8 or 9,
a measuring means (64) for determining a depth of a fixing point of the pull rope (60) on the filling means (12) is provided.

11. Device according to any one of claims 1 to 10,
**characterized in that**
a means (70) for winding up the severed, flexible hose section (30) is provided.

12. Device according to any one of claims 1 to 11,
**characterized in that**
the flexible hose section (30) comprises a plastic and/or textile hose.

13. Device according to any one of claims 1 to 12,
**characterized in that**
the filling means (12) is designed in a fluid-tight manner for use in a hole (6) filled with liquid.

14. Device according to any one of claims 1 to 13,
**characterized in that**
for severing along its longitudinal axis the flexible hose section (30) of the filling means (12) has a defined material weakening.

15. Method for introducing a filling material (8) into a hole (6) in the ground (2), in particular for producing a foundation or sealing element, in particular by means of a device (10) according to any one of claims 1 to 14, wherein a channel-like filling means (12) is introduced into the hole (6), the filling material (8) is fed through an upper feed opening (22) into the filling means (12) and discharged via a lower discharge opening (42) into the hole (6),
**characterized in that**
during the filling of the hole (6) a flexible hose section (30) of the filling means (12) is moved upwards along an upper feed section (20) and
**in that** during upward movement an upper area of the flexible hose section (30) is severed along a longitudinal direction by means of a severing means (50).

## Revendications

1. Dispositif d'introduction d'un matériau de remplissage (8) dans un trou (6) dans le sol (2),
avec un dispositif de remplissage de type canal (12), qui peut être introduit dans le trou (6) et qui présente une ouverture de chargement supérieure (22) pour charger le matériau de remplissage (8) et une ouverture de sortie inférieure (42) pour la sortie du matériau de remplissage (8),
**caractérisé en ce que**
le dispositif de remplissage (12) présente une section de chargement supérieure (20) et une section de tuyau flexible (30) disposée sous celle-ci,
la section de tuyau flexible (30) est déplaçable vers le haut le long de la section de chargement (20) lors du remplissage du trou (6) avec le matériau de remplissage (8), et
il est prévu un dispositif de séparation (50), avec lequel une région supérieure de la section de tuyau flexible (30) peut être séparée le long d'une direction longitudinale lors de son mouvement vers le haut.

2. Dispositif selon la revendication 1, **caractérisé en ce que** le dispositif de séparation (50) est formé par un dispositif de coupe avec une arête de coupe (52).

3. Dispositif selon la revendication 2, **caractérisé en ce que** l'arête de coupe (52) du dispositif de coupe est orientée vers le bas, en direction d'une région inférieure du dispositif de remplissage (12).

4. Dispositif selon l'une quelconque des revendications 1 à 3, **caractérisé en ce que** la section de chargement (20) présente un entonnoir de chargement (24) et **en ce que** le dispositif de séparation (50) est disposé en dessous de l'entonnoir de chargement (24).

5. Dispositif selon l'une quelconque des revendications 1 à 4, **caractérisé en ce que** la section de chargement (20) présente une section de guidage (26), le long de laquelle la section de tuyau flexible (30) est guidée de façon coulissante.

6. Dispositif selon l'une quelconque des revendications 1 à 5, **caractérisé en ce que** le dispositif de remplissage (12) présente, en dessous de la section de tuyau flexible (30), une section tubulaire (40) sur laquelle l'ouverture de sortie (42) est formée.

7. Dispositif selon l'une quelconque des revendications 1 à 6, **caractérisé en ce qu'**un corps flottant (44) est fixé à une région inférieure du dispositif de remplissage (12), et est configuré en vue de soulever la région inférieure du dispositif de remplissage (12) dans le trou (6) en fonction du degré de remplissage du trou (6).

8. Dispositif selon l'une quelconque des revendications 1 à 7, **caractérisé en ce qu'**il est prévu un câble de traction (60) pour soulever la section de tuyau flexible (30).

9. Dispositif selon la revendication 8, **caractérisé en ce qu'**il est prévu un treuil (62) pour tirer et/ou recevoir le câble de traction (60).

10. Dispositif selon la revendication 8 ou 9, **caractérisé en ce qu'**il est prévu un dispositif de mesure (64) pour déterminer une profondeur d'un point de fixation du câble de traction (60) au dispositif de remplissage (12).

11. Dispositif selon l'une quelconque des revendications 1 à 10, **caractérisé en ce qu'**il est prévu un dispositif (70) pour enrouler la section de tuyau flexible (30) séparée.

12. Dispositif selon l'une quelconque des revendications 1 à 11, **caractérisé en ce que** la section de tuyau flexible (30) comprend un tuyau en matière plastique et/ou en textile.

13. Dispositif selon l'une quelconque des revendications 1 à 12, **caractérisé en ce que** le dispositif de remplissage (12) est de conception étanche au fluide en vue de l'utilisation dans un trou (6) rempli de liquide.

14. Dispositif selon l'une quelconque des revendications 1 à 13, **caractérisé en ce que** la section de tuyau flexible (30) du dispositif de remplissage (12) présente un affaiblissement du matériau en vue de la séparation le long de son axe longitudinal.

15. Procédé d'introduction d'un matériau de remplissage (8) dans un trou (6) dans le sol (2), en particulier pour fabriquer un élément de fondation ou d'étanchéité, en particulier au moyen d'un dispositif (10) selon l'une quelconque des revendications 1 à 14, dans lequel on introduit un dispositif de remplissage de type canal (12) dans le trou (6), on charge le matériau de remplissage (8) par une ouverture de chargement (22) dans le dispositif de remplissage (12) et on le laisse sortir dans le trou (6) par une ouverture de sortie inférieure (42) **caractérisé en ce que** l'on déplace vers le haut une section de tuyau flexible (30) du dispositif de remplissage (12) lors du remplissage du trou (6) le long d'une section de chargement supérieure (20), et
**en ce que** l'on sépare une région supérieure de la section de tuyau flexible (30) lors du déplacement vers le haut au moyen d'un dispositif de séparation (50) le long d'un axe longitudinal.
